# EUROPÄISCHE PATENTSCHRIFT

(11) **EP 0 224 666 B1**
(45) Veröffentlichungstag und Bekanntmachung des Hinweises auf die Patenterteilung: **11.04.1990**
(21) Anmeldenummer: 86112735.5
(22) Anmeldetag: 15.09.1986
(51) Int. Cl.: F01L 1/24

(54) **Sich selbsttätig hydraulisch einstellender Ventilstössel**
Self adjusting hydraulic valve tappet
Poussoir de soupape à autoréglage hydraulique

(30) Priorität: 29.11.1985 DE 3542192
(43) Veröffentlichungstag der Anmeldung: 10.06.1987
(73) Patentinhaber: INA Wälzlager Schaeffler KG, 91063 Herzogenaurach (DE)
(72) Erfinder: Goppelt, Dieter, D-8521 Aurachtal (DE); Schmidt, Dieter, D-8500 Nürnberg (DE)
(74) Vertreter: Klug, Horst, Dipl.-Ing. (FH)

(56) Entgegenhaltungen:
- EP-A- 0 055 399
- DE-A- 3 412 153
- PATENTS ABSTRACTS OF JAPAN, Band 8, Nr. 170 (M-315)[1607], 7. August 1984; & JP-A-59 65 508 (AISHIN SEIKI K.K.) 13-04-1984

## Beschreibung

Die Erfindung betrifft einen sich selbsttätig hydraulisch einstellenden Ventilstößel, gemäß dem Oberbegriff des Anspruchs 1.

Ein derartiger Ventilstößel ist bekannt geworden. Bei ihm umgibt die vom Boden ausgehende Hülse die Führungshülse mit allseitigem radialen Spiel, so daß sich zwischen diesen beiden Bauteilen ein Ölkanal mit ringförmigem Querschnitt ergibt. Diese Ausführung hat einerseits den Vorteil, daß das dem zentrischen Ölvorratsraum zugeführte Öl an einer unteren Stelle des äußeren ringförmigen Ölvorratsraumes angesaugt wird, womit sichergestellt ist, daß sich am oberen Ende des äußeren ringförmigen Ölvorratsraumes absetzende Luft nicht in den zentrischen Ölvorratsraum gesaugt werden kann. Diese bekannte Konstruktion weist jedoch gleichzeitig auch einen Nachteil auf, der in der ringförmigen Ausgestaltung des Ölkanales zwischen der vom Boden ausgehenden Hülse einerseits und der Führungshülse andererseits liegt. Wird z.B. ein Ventilstößel ohne Ölfüllung eingebaut, oder hat er sich unter ungünstigen Betriebsbedingungen entleert, dann dauert es sehr lange, bis sich dieser großvolumige Ölkanal vollständig aufgefüllt hat und erst dann in der Lage ist, den zentrischen Ölvorratsraum mit Öl zu versorgen. Während dieser relativ großen Zeitspanne tritt das bekannte unangenehme Klappergeräusch auf, welches als störend empfunden wird. Hinzu kommt, daß derartige Stößel in der überwiegenden Zahl der Anwendungsfälle in einer zur Senkrechten geneigten Lage eingebaut werden, was zur Folge hat, daß durch den ringförmigen Ölkanal erst dann Öl aus dem äußeren ringförmigen Ölvorratsraum angesaugt werden kann, wenn auch die höchste Stelle des geneigt liegenden unteren Randes der vom Boden ausgehenden Hülse von dem im äußeren ringförmigen Ölvorratsraum vorhandenen Öl überdeckt wird. Sollte dieser äußere Ölvorratsraum z.B. während einer Stillstandsphase teilweise leergelaufen sein, so kann es eine beträchtliche Zeit dauern, bis dieser wieder soweit mit Öl gefüllt ist, daß der ringförmige Ansaugquerschnitt des Ölkanales wieder vollständig von Öl bedeckt ist und damit nach Auffüllung dieses Ringkanales den zentrischen Ölvorratsraum ständig mit Öl versorgen kann. Eine Möglichkeit diese Probleme zu umgehen, besteht darin, ein Leerlaufen des Ölvorratsraumes generell zu verhindern, indem zwischen der Ölzulaufbohrung an der Wandung des Ventilstößels und dem Ölvorratsraum ein weiterer Ölvorratsraum vorgesehen wird, an dessen oberen Ende ein Überlauf zum eigentlichen Ölvorratsraum angeordnet ist. Damit ist zwar in der Regel eine Füllung des eigentlichen Ölvorratsraumes sichergestellt, bei zahlreichen Start-Stop-Zyklen, bei denen der zwischengeschaltete Ölvorratsraum gerade noch nicht bis zum Überlauf befüllt wird, kann dennoch der eigentliche Ölvorratsraum leergesaugt werden. Außerdem weist diese Lösung eine Verteuerung infolge der zusätzlichen Trennwand zwischen den Ölvorratsraumen auf (JP-A-59-65508).

Der Erfindung liegt die Aufgabe zugrunde, durch eine einfache bauliche Maßnahme diesen bekannten Stößel so zu verbessern, daß er seine Vorteile nicht einbüßt, andererseits aber die beschriebenen Nachteile vermeidet.

Diese Aufgabe löst die Erfindung durch die kennzeichnenden Merkmale des Anspruchs 1. Dadurch, daß damit der Querschnitt des Längskanals auf einen kleinen Bruchteil des Querschnittes des ringförmigen Ölkanales bei dem bekannten Stößel reduziert wurde, wird einerseits erreicht, daß er sich auch im entleerten Zustand sehr rasch auffüllt. Andererseits wird er sich auch bei schräger Einbaulage des Stößels und unter Berücksichtigung der Tatsache, daß sich der Stößel im Betrieb um seine Längsachse dreht, aus statistischen Gründen nur äußerst selten in der höchsten denkbaren Position befinden, in welcher er denselben Nachteil wie bei der bekannten Stößelausführung hätte. In der überwiegenden Mehrzahl der Fälle wird sich dagegen dieser Längskanal während einer Stillstandphase in einer günstigeren Lage befinden.

Zweckmäßige Ausführungsformen der Erfindung sind in den Unteransprüchen beschrieben.

In den Zeichnungen ist die Erfindung anhand von Längsschnitten durch unterschiedliche Stö- ßelausführungen beispielhaft dargestellt.

Der in Fig. 1 dargestellte Stößel besteht aus dem tassenförmigen Gehäuse 1, welches aus der hohlzylindrischen Wandung 2 und dem damit einstückigen Boden 3 besteht. In diesem Gehäuse ist ein Innenteil 4 angeordnet, welches aus dem Scheibenteil 5 und der zylindrischen Führungshülse 6 gebildet ist. An der Kontaktfläche 7 zwischen dem Außenumfang des Scheibenteiles 5 und der hohlzylindrischen Wandung 2 sind diese beiden Teile durch Einbördeln fest miteinander verbunden. Um eine flüssigkeitsdichte Verbindung zu erzielen, ist an dieser Stelle eine zusätzliche Schweißung, Lötung oder dergleichen möglich. Das Scheibenteil 5 legt sich zum Zwecke der Verbindung gegen die in die hohlzylindrische Wandung eingeformte Umfangsrille 8 und wird andererseits von der aus der hohlzylindrischen Wandung herausgeformten Wulst 9 überdeckt.

In der Bohrung der zylindrischen Führungshülse 6 ist das hydraulische Spielausgleichselement 10 gelagert, das aus dem Außenkolben 11 besteht, der gleitend in der Führungshülse 6 geführt ist, und der andererseits wiederum gleitend und mit engem Spiel den Innenkolben 12 aufnimmt. Dieser weist an seinem dem Boden 3 zugewandten Ende einen zentrischen Ölvorratsraum 13 auf, welcher mittels der Ausnehmung 14 in der Innenfläche 15 des Bodens 3 in Flüssigkeitsverbindung mit einem Ringraum 16 steht, der durch den Innenkolben 12 einerseits und eine Hülse 17 andererseits begrenzt ist, welche ausgehend vom Boden 3 sich über die zylindrische Führungshülse 6 bis in die Nähe des Scheibenteiles 5 erstreckt. Die Hülse 17 ist dabei so dimensioniert, daß sie mit ihrer Bohrung die Führungshülse 6 außen übergreift und an wenigstens einer Umfangsstelle eine sich in Längsrichtung erstrekkende rinnenförmige Ausformung 18 aufweist, die zusammen mit der Führungshülse 6 einen Längskanal 19 begrenzt, über welchen Öl aus dem äußeren ringförmigen Ölvorratsraum 20 in den Ringraum 16 und von dort schließlich in den zentrischen Ölvorratsraum 13 gelangen kann. Von dort aus wird über das Rückschlagventil 21 das Öl in bekannter Weise in den Ölhochdruckraum 22 geführt. Um zu gewährleisten, daß der Ringraum 16 gegenüber dem ringförmigen Ölvorratsraum 20 abgedichtet ist, kann die Hülse 17 durch die Schweißung 23 mit der Innenfläche 15 des Bodens 3 verbunden sein.

Die in Fig. 2 dargestellte Variante unterscheidet sich von der nach Fig. 1 lediglich dadurch, daß die Hülse 17 an ihrem dem Boden 3 zugewandten Ende ebenfalls mit einem geschlossenen Boden 24 versehen ist. Dadurch erübrigt es sich, die Hülse 17 mittels zusätzlicher Maßnahmen, wie z.B. Schweißen, Löten, Kleben oder dergleichen gegenüber dem ringförmigen Ölvorratsraum 20 abzudichten. Die Hülse 17 mit ihrem geschlossenen Boden 24 kann vielmehr einfach lose eingelegt werden, denn im Betrieb wird sie durch den Innenkolben 12 gegen die Innenfläche 15 des Bodens 3 gedrückt.

Um den Öldurchtritt aus dem Ringraum 16 in den zentrischen Ölvorratsraum 13 zu gewährleisten, ist hier an wenigstens einer Umfangsstelle des Innenkolbens 12 an dessen Stirnseite eine Ausnehmung 25 vorgesehen.

## Patentansprüche

1. Sich selbsttätig hydraulisch einstellender Ventilstößel, der in einer Führungsbohrung eines Zylinderkopfes einer Brennkraftmaschine angeordnet ist, und gegen dessen eine Stirnfläche ein Steuernocken anläuft, und der andererseits mit einer zweiten Stirnfläche gegen das Ende eines Ventilschaftes anliegt, wobei der Ventilstößel aus einem tassenförmigen Gehäuse (1) besteht, welches eine hohlzylindrische Wandung (2) umfaßt, die am einen Ende durch einen Boden (3) verschlossen ist, gegen welchen von außen der Steuernocken anläuft, und in welchem eine zu der hohlzylindrischen Wandung (2) konzentrische Führungshülse (6) angeordnet ist, die an ihrem dem Boden (3) abgewandten Ende in das Zentrum eines Scheibenteiles (5) mündet, welches mit seinem Außenumfang in die hohlzylindrische Wandung (2) des Gehäuses (1) übergeht, und welche Führungshülse (6) sich mit ihrem anderen Ende in einem Abstand vom Boden (3) befindet, wobei in der Führungshülse (6) das eigentliche hydraulische Spielausgleichselement (10) längsverschieblich geführt ist, welches durch einen Innenkolben (12) und einen diesen übergreifenden Außenkolben (11) gebildet ist, die längsverschieblich ineinander geführt sind, und die miteinander einen Öldruckraum (22) begrenzen, der durch eine, durch ein Rückschlagventil (21) verschlossene Bohrung im Innenkolben (12) mit einem zentrischen Ölvorratsraum (13) verbunden ist, der im Innenkolben (12) angeordnet und einerseits durch die Wandung des Innenkolbens (12) und andererseits durch die Innenfläche (15) des Bodens (3) des Gehäuses (1) begrenzt ist, gegen welche der Innenkolben (12) stirnseitig anliegt, während der Außenkolben (11) längsverschieblich in der zylindrischen Führungshülse (6) gelagert ist, und mit seinem geschlossenen Ende gegen das Ende des Ventilschaftes anliegt, wobei durch die hohlzylindrische Wandung (2), die Führungshülse (6), das hydraulische Spielausgleichselement (10), den Boden (3) und das Scheibenteil (5) ein ringförmiger Ölvorratsraum (20) begrenzt ist, der durch eine nach außen führende Bohrung mit Öl versorgt ist, und wobei eine vom Boden (3) ausgehende Hülse (17) vorgesehen ist, die an ihrem bodenseitigen Ende gegenüber dem ringförmigen Ölvorratsraum (20) abgedichtet ist, die die Führungshülse (6) außen übergreift und sich bis in die Nähe des Scheibenteiles (5) erstreckt, wobei die Hülse (17) und der Innenkolben (12) einen Ringraum (16) begrenzen, der mittels einer Ölpassage (14, 25) mit dem zentrischen Ölvorratsraum (13) verbunden ist, wobei der Ringraum (16) durch einen zwischen Hülse (17) und Führungshülse (6) gebildeten Ölkanal (19) mit dem Ölvorratsraum (20) in Flüssigkeitsverbindung steht, dadurch gekennzeichnet, daß der Ölkanal als ein an einer einzigen Umfangsstelle zwischen der Hülse (17) und der Führungshülse (6) angeordneter Längskanal (19) ausgebildet ist, der den Ölübertritt von dem ringförmigen Ölvorratsraum (20) in den Ringraum (16) zuläßt.

2. Ventilstößel nach Anspruch 1, dadurch gekennzeichnet, daß die Hülse (17) als beidseitig offener, hohlzylindrischer Rohrabschnitt ausgebildet ist, dessen eines Ende von innen gegen den Boden (3) des Gehäuses (1) anliegt, und dort dichtend (z.B. durch Löten, Schweißen, Kleben oder dergleichen) befestigt ist.

3. Ventilstößel nach Anspruch 1, dadurch gekennzeichnet, daß die Hülse (17) als Rohrabschnitt mit einem einseitig geschlossenen Boden (24) ausgebildet ist, welcher Boden (24) von innen gegen den Boden (3) des Gehäuses (1) anliegt.

4. Ventilstößel nach Anspruch 1 oder 2, dadurch gekennzeichnet, daß die Hülse (17) mit ihrer Bohrung auf der Außenmantelfläche der Führungshülse (6) anliegt und an einer Umfangsstelle eine in Längsrichtung verlaufende rillenförmige Ausformung (18) aufweist, die zusammen mit der Führungshülse (6) einen Längskanal (19) begrenzt.

## Revendications

1. Poussoir de soupape à autoréglage hydraulique agencé dans un alésage de guidage d'une tête de cylindre d'un moteur à combustion interne, avec une came de commande contactant une face frontale dudit poussoir qui s'appuie par une deuxième face frontale contre l'extrémité d'une tige de soupape, le poussoir de soupape comprenant un boîtier en forme de cuvette (1) qui comporte une paroi en forme de cylindre creux (2) fermée à une extrémité par un fond (3) contre lequel s'appuie à l'extérieur la came de commande et dans lequel un manchon-guide (6) concentrique à la paroi en forme de cylindre creux (2) est agencé et débouche, à son extrémité opposée au fond (3), au centre d'une partie en forme de disque (5) qui se raccorde à sa périphérie extérieure avec la paroi en forme de cylindre creux (2) du boîtier (1), l'autre extrémité du manchon-guide (6) étant située à distance du fond (3) tandis que le véritable élément hydraulique de compensation de jeu (10) est guidé en déplacement longitudinal dans le manchon-guide (6) et comporte un piston intérieur (12), et recouvrant celui-ci, un piston extérieur (11), les deux étant guidés à déplacement longitudinal l'un dans l'autre et délimitant conjointement une chambre à pression d'huile (22), reliée par un alésage fermé par un clapet anti-retour (21) dans le piston intérieur (12) au réservoir central d'huile (13) qui est agengé dans le piston intérieur (12) et délimité d'un côté par la paroi du piston intérieur (12) et de l'autre côté par la surface interne (15) du fond (3) du boîtier (1) contre laquelle le piston intérieur (12) s'appuie frontalement tandis que le piston extérieur (11) est monté à déplacement longitudinal dans le manchon-guide cylindrique (6) et s'appuie par son extrémité fermée contre l'extrémité de tige de soupape, un réservoir annulaire d'huile (20) étant délimité par la paroi en forme de cylindre creux (2), le manchon-guide (6), l'élément hydraulique de compensation de jeu (10), le fond (3) et la partie en forme de disque (5) et alimenté en huile par un alésage menant à l'extérieur, avec un manchon (17) s'étendant à partir du fond (3) et rendu étanche par rapport au réservoir annulaire d'huile (20) à son extrémité vers le fond (3) et recouvrant le manchon-guide (6) en s'eten- dant jusqu'au voisinage de la partie en forme de disque (5), le manchon (17) et le piston intérieur (12) délimitant un espace annulaire (16) relié par un passage d'huile (14, 25) au réservoir central d'huile (13), l'espace annulaire (16) étant en communication de liquide avec le réservoir d'huile (20) par un conduit d'huile (19) formé entre le manchon (17) et le manchon-guide (6), caractérisé en ce que le conduit d'huile est conformé en conduit longitudinal (19) agencé en un seul endroit périphérique entre le manchon (17) et le manchon-guide (6) et permettant le transfert d'huile à partir du réservoir annulaire d'huile (20) à l'espace annulaire (6).

2. Poussoir de soupape selon la revendication 1, caractérisé en ce que le manchon (17) est formé d'une section de tuyau en forme de cylindre creux ouvert à ses deux extrémités, dont l'une s'appuie du côté intérieur contre le fond (3) du boîtier (1) et ye est fixée d'une manière étanche (par exemple par brasage, par soudage, par collage ou par un procédé analogue).

3. Poussoir de soupape selon la revendication 1, caractérisé en ce que le manchon (17) est formé d'une section de tuyau ayant un fond fermé (24) à une extrémité, lequel fond (24) s'appuie du côté intérieur contre le fond (3) du boîtier (1).

4. Poussoir de soupape selon la revendication 1 ou 2, caractérisé en ce que le manchon (17) s'appuie avec son alésage contre la surface périphérique, extérieure du manchon-guide (6) et comprend, en un endroit périphérique, une partie en forme de rainure (18) qui s'étend en direction longitudinale et délimite un conduit longitudinal et délimite un conduit longitudinal (19) conjointement avec le manchon-guide (6).

## Claims

1. Self-adjusting hydraulic valve tappet arranged in a guide bore of a cylinder head of an internal combustion engine against one end face of which tappet a cam abuts and whose second end face bears against the end of a valve stem, the valve tappet comprising a cup-shaped housing (1) consisting of a hollow cyindrical wall (2) closed at one end by a bottom (3) against which the cam abuts from the outside and in which a guide sleeve (6) concentric with the hollow cylindrical wall (2) is arranged, which guide sleeve at its end away from the bottom opens into the centre of a disk member (5) whose outer periphery merges into the hollow cylindrical wall (2) of the housing (1), the other end of the guide sleeve (6) being at a distance from the bottom (3) and the actual hydraulic clearance compensation element (10) being longitudinally slidably guided in the guide sleeve (6) and being made up of an inner piston (12) and an outer piston (11) overlapping this, the two being longitudinally slidably guided in each other and together delimiting an oil pressure chamber (22) connected with a central oil reservoir (13) through a bore in the inner piston (12) closed by a non-return valve (21), the oil reservoir (13) being arranged in the inner piston (12) and delimited on one side by the wall of the inner piston (12) and on the other, by the inner surface (15) of the bottom (3) of the housing (1) against which an end face of the inner piston (12) bears, whereas the outer piston (11) is mounted longitudinally slidably in the cylindrical guide sleeve (6) and bears with its closed end against the end of the valve stem, the hollow cylindrical wall (2), the guide sleeve (6), the hydraulic clearance compensation element (10), the bottom (3) and the disk member (5) delimiting an annular oil reservoir (20) supplied with oil through a bore leading to the outside, and a sleeve (17) starting from the bottom (3) and sealed at its end towards the bottom (3) against the annual oil reservoir (20) and overlapping the guide sleeve (6) and extnding to near the disk member (5) is provided, the sleeve (17) and the inner piston (12) delimiting an annular space (16) connected through an oil passage (14, 25) to the central oil reservoir (13), the annular space (16) being in fluid communication with the oil reservoir (20) through an oil channel (19) formed between the sleeve (17) and the guide sleeve (6), characterized in that the oil channel is formed as a longitudinal channel (19) arranged at one single peripheral point between the sleeve (17) and the guide sleeve (6) and allowing the passage of oil from the annular oil reservoir (20) into the annular space (16).

2. Valve tappet according to Claim 1, characterised in that the sleeve (17) is a hollow cylindrical section of tube open at both ends, one of which bears against the bottom (3) of the housing (1) from the inside and is joined to it by a sealed joint (e.g. by soldering, welding, bonding or the like).

3. Valve tappet according to Claim 1, characterised in that the sleeve (17) is a section of tube closed at one end by a bottom (24), bearing against the bottom (3) of the housing (1) from the inside.

4. Valve tappet according to Claim 1 or 2, characterised in that the bore of the sleeve (17) bears against the outer peripheral surface of the guide sleeve (6) and that this sleeve (17) has at one point of its periphery a groove-shaped formation (18) extending in the longitudinal direction and delimiting together with the guide sleeve (6) a longitudinal channel (19).
